# EUROPÄISCHE PATENTSCHRIFT

(11) **EP 0 133 639 B1**
(45) Veröffentlichungstag und Bekanntmachung des Hinweises auf die Patenterteilung: **29.10.1986**
(21) Anmeldenummer: 84106867.9
(22) Anmeldetag: 15.06.1984
(51) Int. Cl.: B65H 16/02, B65H 75/24

(54) **Spannvorrichtung für Wickelkerne**
Core chuck
Dispositif de serrage pour mandrin

(30) Priorität: 13.08.1983 DE 3329330
(43) Veröffentlichungstag der Anmeldung: 06.03.1985
(73) Patentinhaber: JAGENBERG Aktiengesellschaft, D-40476 Düsseldorf (DE)
(72) Erfinder: Thievessen, Karl, D-4048 Grevenbroich 5 (DE)
(74) Vertreter: Pfeiffer, Helmut, Dipl.-Ing.

## Beschreibung

Die Erfindung betrifft eine Spannvorrichtung für rohrförmige Wickelkerne, insbesondere von Papierbahnen oder ähnliche Werkstoffbahnen tragende Wickelkerne, bestehend aus mehreren in einem Käfig radial verstellbaren rohrsegmentförmigen Spannsegmenten, die um einen Zapfen herum angeordnet sind, zwischen dem und den Spannsegmenten Stützelemente vorgesehen sind, die in Umfangsnuten an der Zapfenoberfläche geführt sind, wobei der Zapfen im Bereich der Nuten einen gleichseitig-polygonalen Kernquerschnitt aufweist.

Derartige Spannvorrichtungen sind z.B. aus der GB-A-917 978 bekannt. Bei dieser bekannten Spannvorrichtung dienen Zylinderrollen als Stützelemente. Die Zylinderrollen rollen bei einer auf den Zapfen ausgeübten Drehbewegung einerseits auf den Grund der Umfangsnuten des Zapfens und andererseits auf der rohrförmigen Innenumfangsfläche der Spannsegmente ab, wodurch die Spannsegmente in radialer Richtung nach aussen in die Spannstellung bzw. nach innen zurück in die Ausgangsstellung bewegt werden.

Als nachteilig hat sich bei dieser bekannten Spannvorrichtung der hohe Verschleiss erwiesen, der bei den auftretenden hohen Belastungen an Zapfen, Spannsegmenten und zylinderförmigen Stützelementen entsteht.

Aufgabe der Erfindung ist es nun, die gattungsgemässe Spannvorrichtung in der Weise zu verbessern, dass der an den gegeneinander beweglichen Teilen entstehende Verschleiss verringert wird.

Zur Lösung dieser Aufgabe wird erfindungsgemäss bei der gattungsgemässen Spannvorrichtung vorgeschlagen, dass die Stützelemente an ihrer den Spannsegmenten zugewandten Seite kugelförmig ausgebildet und in entsprechend halbkugelförmigen Vertiefungen in den Innenflächen der Spannsegmente eingelegt sind und an der dem Zapfen zugewandten Seite eine der Querschnittsform des Grundes der Nut angepasste Berührungsfläche besitzen.

Aufgrund der erfindungsgemässen Formgebung der Stützelemente wird an den Berührungsstellen der Stützelemente mit den Spannsegmenten einerseits und der Stützelemente mit dem Zapfen andererseits eine flächige Anlage erreicht. Die gegeneinander beweglichen Teile, Spannsegmente, Stützelemente und Zapfen, haben also keine linienförmige Berührung wie bei der bekannten Spannvorrichtung sondern eine flächige, so dass die Flächenpressung geringer ist und dadurch der Verschleiss vermindert wird. Darüber hinaus ermöglicht es die erfindungsgemässe Ausbildung der Spannvorrichtung den Kernquerschnitt des Zapfens zu vergrössern und damit seine Belastbarkeit zu erhöhen. Diesem Zweck dient auch die bevorzugte im Querschnitt gesehen konvexe Krümmung des Grundes der Umfangsnuten im Zapfen, die zu einer Vergrösserung des Kernquerschnitts des Zapfens führt.

Die gemäss einer weiteren vorteilhaften Ausgestaltung der erfindungsgemässen Spannvorrichtung vorgesehene konkave Ausformung des Grundes der Umfangsnuten in deren Längsschnitt gesehen verhindert einmal eine Kerbwirkung, die bei scharfkantigen Übergängen in den Nuten entstehen kann, und führt zu einer Erhöhung der Passgenauigkeit bzw. lässt einen Ausgleich bei kleineren Fertigungsungenauigkeiten zu.

Die in halbkugelförmigen Vertiefungen in den Spannsegmenten eingesetzten Stützelemente stützen das Spannsegment auch bei Verdrehung des Zapfens immer an der gleichen Stelle ab, so dass es nicht so leicht verkantet, als wenn wie bei der bekannten Spannvorrichtung das Stützelement sich bei Drehung des Zapfens auch gegenüber dem Spannsegment verlagern kann. Dabei bleibt die Kippbeweglichkeit des Spannsegments infolge der kugelgelenkartigen Verbindung mit dem Stützelement gegenüber dem Zapfen voll erhalten.

Anhand des in der Zeichnung dargestellten Ausführungsbeispiels wird die Erfindung näher erläutert.

Es zeigen:
Fig. 1 die Spannvorrichtung im Querschnitt,
Fig. 2 die Spannvorrichtung im Längsschnitt,
Fig. 3 ein Stützelement aus der Querschnittsansicht und
Fig. 4 das Stützelement aus der Längsschnittansicht jeweils in grösserem Massstab.

Die Spannvorrichtung besteht gemäss Fig. 1 und 2 aus den Anflanschschrauben 1, der Ringfeder 2, dem Stirnring 3, den mit gezackter oder gerillter Aussenfläche 4 versehenen rohrsegmentförmigen Spannsegmenten 5, den Stützelementen 6, dem Zapfen 7, der weiteren Ringfeder 8, dem Käfig 9, dem Abschlussdeckel 10, der durch die Schraube 11 mit dem Zapfen 7 fest verbunden ist und die axiale Lage der über den Zapfen 7 geschobenen Teile sichert.

Der Grund 12 der Umfangsnuten 13 in dem Zapfen 7 ist gemäss Fig. 2 konkav geformt. Entsprechend ist die dem Zapfen 7 gegenüberliegende Fläche der Stützelemente 6 kreisbogenförmig mit dem Radius r₂ (Fig. 4) ausgeformt. Im Querschnitt der Fig. 1 gesehen verlaufen die Umfangsnuten 13 konvex gekrümmt. Der verbleibende Kernquerschnitt des Zap- - fens 7 ist in Fig. 1 durch die Schrägschraffur erkennbar. Der konvexen Bogenform des Grundes 12 der Nut 13 im Querschnitt der Fig. 1 entsprechend ist die dem Zapfen 7 gegenüberliegende Fläche des Stützelements 6 mit dem Radius r₃ (Fig. 3) ausgeformt. In dieser Ausbildung liegen die Stützelemente 6 flächig am Grunde 12 der Umfangsnuten 13 in dem Zapfen 7, wie aus Fig. 1 und 2 ersichtlich ist.

Die Spannsegmente 5 sind mit halbkugelförmigen Vertiefungen 14 versehen, in denen die Stützelemente 6 mit ihrer Kugelfläche mit dem Radius r, ebenfalls flächig liegen. Stützelement 6 und Spannsegment 5 bilden auf diese Weise eine Kugelgelenkverbindung, die dem Spannsegment 5 eine gewisse Kippbeweglichkeit um die Achse des Zapfens 7 geben.

Der Zusammenbau der Spannvorrichtung erfolgt in der Weise, dass die Spannsegmente 5 unter Zwischenlegen der Stützelemente 6 in die Nuten 13 des Zapfens 7 bzw. Vertiefungen 14 in den Spannsegmenten 5 auf den Zapfen 7 gelegt werden und durch die Ringfedern 2 und 8 in radialer Richtung fixiert werden. Der Käfig 9 wird dann über den Zapfen 7 geschoben und über den Deckel 10 und mittels der Schraube 11 am Zapfen 7 befestigt.

## Patentansprüche

1. Spannvorrichtung für rohrförmige Wickelkerne, insbesondere von Papierbahnen oder ähnliche Werkstoffbahnen tragende Wickelkerne, bestehend aus mehreren in einem Käfig (9) radial verstellbaren rohrsegmentförmigen Spannsegmenten (5), die um einen Zapfen (7) herum angeordnet sind, zwischen dem und den Spannsegmenten Stützelemente (6) vorgesehen sind, die in Umfangsnuten (13) an der Zapfenoberfläche geführt sind, wobei der Zapfen im Bereich der Nuten einen gleichseitig-polygonalen Kernquerschnitt aufweist, dadurch gekennzeichnet, dass die Stützelemente (6) an ihrer den Spannsegmenten (5) zugewandten Seite kugelförmmig ausgebildet und in entsprechend halbkugelförmigen Vertiefungen (14) in den Innenflächen der Spannsegmente (5) eingelegt sind und an der dem Zapfen (7) zugewandten Seite eine der Querschnittsform des Grundes (12) und der Nut (13) angepasste Berührungsfläche besitzen.

2. Spannvorrichtung nach Anspruch 1, dadurch gekennzeichnet, dass der Grund (12) der Nut (13) im Querschnitt gesehen konvex gekrümmt ist.

3. Spannvorrichtung nach Anspruch 1 oder 2, dadurch gekennzeichnet, dass der Grund (12) der Nut (13) im Längsschnitt gesehen konkav geformt ist.

## Claims

1. Clamping device for tubular winding cores, in particular of winding cores carrying paper webs or similar material webs, consisting of several tube- segment-shaped clamping segments (5) which are radially adjustable in a cage (9) and are arranged around a pin (7), between which and the clamping segments are provided supporting elements (6) which are guided at a pin surface in peripheral grooves (13), with the pin having an equilateral- polygonal core cross-section in the area of the grooves, characterized in that the supporting elements (6) are made in a spherical shape at their side facing towards the clamping segments (5) and are inserted into corresponding hemispherical recesses (14) in the inner surfaces of the clamping segments (5) and, at the side facing towards the pin (7), have a contact surface adapted to the cross-sectional shape of the root (12) of the groove (13).

2. Clamping device according to Claim 1, characterized in that the root (12) of the groove (13), as viewed in cross-section, is curved convexly.

3. Clamping device according to Claim 1 or 2, characterized in that the root (12) of the groove (13) as viewed in longitudinal section, is formed in a concave shape.

## Revendications

1. Dispositif de serrage pour mandrins tubulaires, en particulier de mandrins portant des bandes de papier ou de matériau analogue, se composant de plusiers segments de serrage (5) tubulaires réglables radialement dans une cage (9) et qui sont disposés autour d'un tourillon (7) et où, entre celui-ci et les segments de serrage, il est prévu des pièces d'appui (6) qui sont guidées dans des rainures périphériques (13) ménagées dans la surface du tourillon, le tourillon présentant dans la région des rainures un noyau de section polygonale régulière, caractérisé en ce que les pièces d'appui (6) présentent une surface sphérique dans leur côté tourné vers le segments de serrage (5) et sont placées dans des creux hémisphériques (14) correspondants ménagés dans les surfaces intérieures des segments de serrage (5) et en ce qu'elles présentent dans leur côté tourné vers le tourillon (7) une surface de contact adaptée au profil du fond (12) de la rainure (13).

2. Dispositif de serrage suivant la revendication 1, caractérisé en ce que le fond (12) de la rainure (13) est, vu en coupe transversale, doté d'un profil convexe.

3. Dispositif de serrage suivant la revendication 1 ou 2, caractérisé en ce que le fond (12) de la rainure (13) est, vu en coupe longitudinale, doté d'un profil concave.
